# EUROPÄISCHE PATENTSCHRIFT

(11) **EP 1 152 099 B1**
(45) Veröffentlichungstag und Bekanntmachung des Hinweises auf die Patenterteilung: **14.09.2005**
(21) Anmeldenummer: 00109532.2
(22) Anmeldetag: 04.05.2000
(51) Int. Cl.: E04D 13/17, E04D 1/36

(54) **Dichtungsband für eine First- oder Gratabdeckung**
Roof ridge or hip capping strip
Closoir de faîtage ou d'arêtier

(43) Veröffentlichungstag der Anmeldung: 07.11.2001
(73) Patentinhaber: RÖHR + STOLBERG GmbH, 47809 Krefeld (DE)
(72) Erfinder: Ernst, Johannes, 22525 Hamburg (DE)
(74) Vertreter: Richter, Werdermann, Gerbaulet & Hofmann

(56) Entgegenhaltungen:
- EP-A- 0 989 254
- WO-A-96/06245
- DE-C- 4 404 150
- DE-U- 29 714 694

## Beschreibung

Die Erfindung betrifft ein Dichtungsband gemäß dem Oberbegriff des Anspruches 1.

Dichtungsstreifen bzw. Dichtungsbänder der eingangs genannten Art sind aus der DE-A-195 37 266 bekannt. Derartige Dichtungsstreifen werden unter dem Schlußziegel eines Firstes oder eines Grates verlegt, um den Stoß der beiden dort aneinander grenzenden Dachflächen abzudichten.

Das Dichtungsband nach der DE-A-195 37 266 besteht aus verformbarem Metall mit einem Streifenmittelbereich, der einen auf einer First- oder Gratbohle zu liegen kommenden Abschnitt umfasst, der zwischen Streifenabschnitten verläuft, die zwecks Luftdurchlässigkeit siebartig ausgebildet sind. An diese Streifenabschnitte schließen sich Streifenseitenbereiche an, die eine quer zur Dichtungstreifenlängsachse ausgerichtete Plissierung aufweist, wobei der auf der First- oder Gratbohle zu liegen kommende Abschnitt des Streifenmittelbereiches bearbeitungsfrei ist und die Profilierungen der Streifenseitenbereich in Form von die Metalldicke vermindernden Prägungen vorliegen. Diese Profilierungen sind als Plissierungen ausgebildet, so dass ein Dichtungsstreifen geschaffen werden soll, der abdichtet und mit dem eine gewünschte Lüftung gewährleistet werden soll. Des weiteren soll eine Anpassbarkeit an Dacheindeckungsplatten erreicht werden. Danach besteht der Aufbau dieser Dichtungsstreifen darin, dass sich zu beiden Seiten eines Mittelbereiches Abschnitte mit Belüftungsöffnungen anschließen, die in Seitenbereiche übergehen, die plissiert sind. Damit ist nur eine Anpassbarkeit der Dichtungsstreifen an Dacheindeckungsplatte mit den die Plissierungen aufweisenden Seitenabschnitten möglich. Der Dichtungsstreifen weist keine dehnbaren Mittelabschnitte auf.

Zur Abdichtung der First- oder Gratabdeckung eines Schrägdaches ist nach der DE-A-38 16 015 ein Dichtungsstreifen bekannt, der einen Mittelstreifen mit einem luftdurchlässigen, wasserabweisenden und flugschneesicheren Vlies aufweist, an den Seitenstreifen grenzen, die mit dem Mittelstreifen einstückig ausgebildet und die wenigstens mit ihren äußeren Längsrändern an die Oberseite von Dacheindeckungsplatten anpreßbar sind, wobei die Seitenstreifen jeweils aus weichem, dehnbarem Polyisobutyl-Folienstreifen bestehen, in welchen ein Streckmetallgitter eingebettet ist, das in Längsrichtung eine Dehnbarkeit von 50 bis 150% und in Querrichtung eine Dehnbarkeit 20% und ein Rückstellvermögen 5 % aufweist. Längs- und Querdehnung werden hierdurch ein eingelassenes Streckmetallgitter erreicht. Weder die Seitenstreifen noch die Längsränder sind mit einer Plissierung versehen, um eine gute Anpaßbarkeit an die Konturen der Dach-eindeckungsplatten zu erreichen.

Die EP-A2-0 117 391 beschreibt eine First- oder Gratabdeckung für mit Dacheindeckungsplatten eingedeckte Dächer. Diese Abdeckung besteht aus auf der First- oder Gratbohle der Dachkonstruktion befestigten, den oberen Abschluß des Firstes oder Grates bildenden Abdeckkappen, sowie aus zwischen diesen und den Dacheindeckungsplatten angeordneten biegsamen Dichtungsstreifen, die mit ihren den Dacheindeckungsplatten zugekehrten Längsrändern auf diesen aufliegen wobei die Dichtungsstreifen jeweils einen biegsamen Trägerstreifen aufweisen, der an einem oder beiden Längsrändern mit einem Randteil aus elastisch verformbaren Material versehen ist, der sich mit seinem äußeren Längsrand an die Oberseite der darunterliegenden Dacheindeckungsplatten anschmiegt, wobei der Randteil kammartige ausgebildet ist, und die Zähne des Randteils mit einem die Zahnlücken überbrückenden Randstreifen aus flexiblem Material auseinanderspreizbar verbunden sind. Ein derartig ausgebildeter Dichtungsstreifen paßt sich aufgrund der Auseinanderspreizbarkeit des kammartig ausgebildeten Randteils aus elastischem Material und des die Zahnlücken überbrückenden Randstreifens aus flexiblem Material satt an die verschiedensten Oberflächen an, wodurch dieser Dichtungsstreifen bei Dacheindeckungen mit beliebigen Dacheindeckungsplatten sowie bei beliebigen Dachneigungen universell verwendbar sein soll. Allerdings ist hier sowohl in Querrichtung als auch in Längsrichtung keine hohe Anpassbarkeit gegeben.

Alle bekannten Dichtungsstreifen und -bänder haben gemeinsam, daß diese in der Breite nicht variierbar sind und somit keine Möglichkeit gegeben ist, diese den verschiedenen Breiten der First- oder Gratbereiche anzupassen.

Lediglich bei einer zweigeteilten Ausführungsform des Dichtungsstreifens für eine First- oder Gratabdeckung entsprechend DE-U-299 14 795.9 ist eine Breitenanpassung an die First- oder Gratbereiche möglich, was aber voraussetzt, daß jeweils zwei schmale Dichtungsstreifen eingesetzt werden, die mittig in Streifenlängsrichtung sich überlappen und im Überlappungsbereich miteinander verbunden werden müssen. Der einzige Vorteil der diese Ausführungsform eines Dichtungsstreifens mit sich bringt, ist der, daß die Bevorratung und Verarbeitung erleichtert wird, da die Vorratsrollen des Streifens keine großen Breiten und kein hohes Gewicht aufweisen.

Bei dem Firstabdichtungsstreifen nach der DE-U- 297 14 694 ist der mittlere Bereich im Angrenzungsbereich an jeden Seitenbereich stufenlos breitenvariierbar. Dieser Abgrenzungsbereich ist mit einer Längswellung versehen, wobei zwischen den beiden Abschnitten mit der Längswellung ein Abschnitt vorgesehen sein kann, der ebenfalls eine Wellung aufweist, deren Wellenberge mit Belüftungseinschnitten versehen sind. Somit weist der gesamte mittlere Bereich ein Wellenprofil mit abschnittsweisen, Belüftungsdurchbrechungen aufweisenden Bereichen auf. Abschnitte, die eine Breiten- oder Längendehnung der Dichtungsstreifen ermöglichen, sind nicht vorgesehen. Die längsdehnbaren Seitenbereiche werden aus Metallkrepp gebildet.

Die WO-A-96/06245 befasst sich mit dem Baumaterial in Form einer planen Materialplatte mit einer Vielzahl von in dieser ausgebildeten und im wesentlichen schräg verlaufenden Verformungen oder Perforationen, um die Streckbarkeit und Dehnbarkeit dieser Materialplatte so zu erhöhen, dass die Platte bei ihrem Einsatz in Längsrichtung ausgedehnt werden kann, um mit einer nicht planen Oberfläche übereinzustimmen, gegen welche dieses Baumaterial passen muss. Des weiteren ist eine dehnbare, wasserfeste Schicht vorgesehen, die mindestens auf einer Seite dieser planen Platte bereitgestellt wird, wobei diese eine Seite beim Einsatz gegen die nicht plane Oberfläche positioniert wird. Die gesamte Fläche dieser Baumaterialplatte ist hiemach mit einer streckmetallartigen Struktur versehen. Eingesetzt wird dieses Baumaterial als großflächig Dachabdeckung. Da die Struktur des Materials insbesondere im gedehnten Zustand wasserdurchlässig ist, ist das Material mit einer elastischen, wasserfesten Beschichtung versehen um als Dachabdeckblech eingesetzt zu werden.

Die EP-A2- 0 989 254 beschreibt einen Dichtungsstreifen für eine First- oder Gratabdeckung, der aus einem weichplastischen Werkstoff mit einem zur Auflage einer First- oder Gratbohle bestimmten und mit Löchern versehenen Belüftungsbereich und zu beiden Seiten daran angrenzenden Formbereichen besteht, die an die Oberseite von dem First oder Gratbereich eines Daches verlegten Dachziegeln anpassbar sind, der zweiteilig ausgebildet, und der aus einem ersten Dichtungsstreifenteil und einem zweiten Dichtungsstreifenteil besteht, wobei beide Dichtungsstreifenteile gleich ausgebildet sind und jeder Dichtungsstreifenteil aus einem zur Auflage auf der First- oder Gratbohle bestimmten und mit Löchern versehenen Belüftungsbereich und einem daran angrenzenden, mit dem Belüftungsbereich verbundenen Formbereich besteht, der an die Oberseite von dem First- oder Gratbereich des Daches verlegten Dachziegeln anpassbar ist, wobei die beiden Dichtungsstreifenteile mit sich überlappenden oder miteinander verbundenen Belüftungsbereichen auf der First- oder Gratbohle aufliegend angeordnet sind, so dass die Formbereich der beiden Dichtungsstreifenteile zu beiden Seiten der First- oder Gratbohle auf den Dachziegeln aufliegend sind. Aufgrund dieser Ausgestaltung werden zur vollständigen Abdeckung eines Firstes zwei derartige Dichtungsstreifenteile benötigt, die spiegelsymmetrisch zueinander so zu verlegen sind, dass sie mit ihren Belüftungsbereichen auf der First- oder Gratbohle zusammenstoßen bzw. in diesen Bereich überlappen. Da der Dichtungsstreifen keine dehnbaren Bereiche aufweist, ist eine Anpassung an komplizierte Formgebungen im Dachbereich nicht möglich

Aufgabe der vorliegenden Erfindung ist es, ein Dichtungsband der eingangs genannten Art derart zu verbessern, daß seine Bevorratung, Lagerhaltung und Verarbeitung erleichtert wird und daß seine Breite unterschiedlichen First- oder Gratbereichen ohne Beschädigung des Dichtungsbandes anpaßbar ist. Ferner soll das Dichtungsband optimal an die Anforderung des Daches anpaßbar sein und sich trotz geringer Materialstärke in allen Richtungen verformen und abbiegen lassen, ohne daß dabei eine Materialausdünnung in den Biegebereichen eintritt.

Diese Aufgabe wird mit einem Dichtungsband gemäß der eingangs genannten Art mit den im Anspruch 1 wiedergegebenen Merkmalen gelöst.

Danach besteht das erfindungsgemäße Dichtungsband aus einem Formkörper, wie Platte, Blech oder Folie, wobei der ebenflächige Formkörper aus einem metallischen Material, wie Kupfer, Zink, Aluminium, Blei auch im Verbund miteinander oder im Verbund mit einer Kunststofffolie oder aus einem Verbundmaterial aus einem zu Folien oder dünnen Platten strang- oder walzgepressten Bleigrundmaterial besteht und wobei das Dichtungsband aufweist:
a) einen mittleren Bandabschnitt mit einer Plissierung oder Kreuzplissierung,
b) zu beiden Seiten des mittleren Bandabschnittes je einen Bandabschnitt mit einer Vielzahl von Längseinschnitten zur Ausbildung einer streckmetallartigen Struktur, die durch eine Anzahl von parallel zueinander verlaufenden Längsreihen gehalten wird, von denen jede Längsreihe eine Anzahl von über Stege miteinander verbundenen Längseinschnitten aufweist, wobei die Längseinschnitte der einzelnen Längsreihen so zueinander versetzt sind, dass die Längseinschnitte der einen Längsreihe gegenüber den Stegen zwischen je zwei Längseinschnitten der jeweils benachbarten Längsreihe zu liegen kommen,
c) im Anschluss an die Bandabschnitte mit der Streckmetall-Struktur Bandabschnitte mit Belüftungsdurchbrechungen und
d) im Anschluss an die Bandabschnitte mit den Belüftungsdurchbrechungen Bandabschnitte mit Kreuzplissierungen,
wobei die Kreuzplissierungen, mit einer auf beiden Seiten des Dichtungsbandes bzw. des Verbundmaterials ausgebildeten durch-gehenden Strukturierung derart versehen sind, dass der Formkörper in allen Raumkoordinaten verformbar und abbiegbar ist, wobei die Kreuzplissierungen durch Ausbildung von sich kreuzenden linienförmigen Einziehungen auf der einen Seite des Formkörpers bzw. des Verbundmaterials und von sich kreuzenden linienförmigen Einziehungen auf der anderen Seite des Formkörpers bzw. des Verbundmaterials erhalten werden, so dass Abschnitte mit Materialanhäufung und Abschnitte mit Materialverdünnung auf den beiden Oberflächen des Formkörpers bzw. des Verbundmaterials erhalten werden, wobei linienförmige Einziehung der einen Materialseite Materialanhäufungen der anderen Materialseite gegenüberstehen.

Die Ausbildung des Dichtungsbandes mit Abschnitten einer streckmetallartigen Struktur erbringt den Vorteil, daß das Dichtungsband in seiner Breite in Anpassung an die jeweils vorgegebenen First- oder Gratbereiche veränderbar ist. Somit läßt sich das Dichtungsband durch die Streckgitterkonstruktion in der Breite ausziehen. Endseitig wird dann das verlegte Dichtungsband mit einem Klebemittel an den Dachziegeln befestigt.

Diese streckmetallartige Struktur kann bei dem Dichtungsband nur im mittleren Bereich ausgebildet sein; auch bei dieser Ausführungsform läßt sich das Dichtungsband in seiner Breite verändern.

Die Profilierung bzw. Plissierung oder Kreuzplissierung des Dichtungsbandes kann sich dabei über die gesamte Fläche des Dichtungsbandes erstrecken, jedoch besteht auch die Möglichkeit, diese Profilierung, Plissierung oder Kreuzplissierung nur in bestimmten Bereichen, z.B. den Bereichen oder im mittleren Bereich des Dichtungsbandes auszubilden.

Neben und außenseitig zu den beiden eine streckmetallartige Struktur aufweisenden Wandabschnitten sind Abschnittsbereiche in dem Dichtungsband ausgebildet, die mit Belüftungsdurchbrechungen versehen sind.

Vorteilhafte Ausgestaltungen der Erfindung sind Gegenstand der Unteransprüche.

So kann das Dichtungsband auf seiner Oberfläche Farbbeschichtungen aufweisen.

Die streckmetallartige Struktur-Ausgestaltung ist bei einem Metallverbundmaterial nicht beschränkt auf nur einen Teil des Verbundmaterials, sondern der gesamte Verbund kann mit Abschnitten einer streckmetallartigen Struktur ausgebildet sein.

Der Materialverbund kann in gleicher Weise Abschnitte aufweisen, die mit einer streckmetallartigen Struktur versehen sind, wobei es besonders vorteilhaft ist, wenn das Aluminiumblech oder das Bleiblech eines derartigen Verbundmaterials mit Abschnitten einer streckmetallartigen Struktur versehen ist, da die bei einem derartigen Materialverbund verarbeitete Kunststoffolie ein ausreichendes Dehnvermögen aufweist. Bevorzugterweise wird dann ein Kunststoffmaterial zur Anwendung gelangen, welches eine hohe Dehnbarkeit aufweist.

Das Dichtungsband ist im Bereich seiner Auflagefläche vollflächig oder nur im Bereich der Seitenbereiche mit einer Klebemittelbeschichtung oder mit einem Klebemittelstreifen versehen, wobei die Klebemittelschicht mit einer vor Gebrauch abziehbaren Schutzfolie abgedeckt ist.

Besteht das Dichtungsband vorzugsweise aus Metall, insbesondere aus Aluminium, weichgeglühtem Kupferblech, Bleiblech oder zinnplattierten Bleiblech, so hat dies den Vorteil, daß insbesondere bei der Verwendung von Weichaluminium das Dichtungsband hoch UV-bestädig ist. Ganzmetallprodukte haben den Vorteil, daß sie aufgrund Ihres Eigengewichts eine hohe Lagenstabilität des Dichtungsbandes bewirken. Hierdurch reicht es in der Regel, das Dichtungsband auf den First oder Grat zu legen und an die Form der Dachziegel anzupassen. Ein geeignetes Material für die Dichtungsstreifenteile sind auch Sandwichfolie mit Bleischichten. Besonders geeignet ist ein zinnplattiertes Bleiblech, wie es in der EP 0 856 398 B1 beschrieben wird, und bei welchem die Zinnplattierungsschicht aus einer zinnhaltigen Legierung folgender Zusammensetzung besteht: 0,15 bis 0,85 % Sn, 0,05 bis 015 % Fb, 0,03 bis 0,06 % Cu, 0,01 bis 0,10 % Bi, 0,10 % sonstige Beimengungen und im übrigen Pb. Die Außenseite der Zinnplattierungsschicht kann dann mit einer Farbbeschichtung versehen sein; in den Randbereichen können Klebmittelbeschichtungen vorgesehen sein.

Das Dichtungsband bzw. dessen Formbereiche weisen vorzugsweise eine wesentlich quer zur Längsachse des Dichtungsbandes ausgerichtete Plissierung auf. Durch die Plissierung in Form von Wellen oder Falten im Material wird erreicht, daß überall eine lokale Längenstreckung des Materials möglich ist, in dem die Falten geglättet werden. Derartige Streckungen sind in der Regel bei der Anpassung des Dichtungsbandes an die Oberfläche des Daches erforderlich, da durch die Dachziegel und/oder durch die Platten der Dachabdeckung eine stark unebene Oberfläche abzudecken ist. Auch Kreuzplissierungen sind möglich.

Das Dichtungsband besteht nach einer weiteren Ausführungsform aus einem ebenflächigen Formkörper, wobei dieser Formkörper einseitig eine auf die Formkörperfläche aufgebrachte Beschichtung aus einer Klebemasse, bevorzugterweise aus einer auf Bitumen basierenden, kaltklebenden Masse aufweist, wobei die Beschichtung außenseitig mit einem abziehbarem Schutzblatt versehen ist, wohingegen auf der beschichtungsfreien Seite des Formkörpers bzw. des Bleigrundmaterials eine Farbbeschichtung, bevorzugterweise eine Farblackschicht, aufgebracht sein kann.

Dieser ebenflächige Formkörper besteht des weiteren ebenfalls aus einem metallischen Material, wie Kupfer, Zink, Aluminium, Blei, auch im Verbund miteinander oder im Verbund mit einer Kunststoffolie oder aus einem Verbundmaterial aus einem zu Folien oder dünnen Platten strang- oder walzgepreßten Bleigrundmaterial, der einseitig eine auf die Formkörperfläche aufgebrachte Beschichtung aus einer Klebemasse, bevorzugterweise aus einer auf Bitumen basierenden, kaltklebenden Masse aufweist, wobei die Beschichtung außenseitig mit einem abziehbaren Schutzblatt versehen ist und wobei der Formkörper bzw. das Verbundmaterial auf seinen beiden Seiten mit einer durchgehenden Strukturierung derart versehen ist, daß der Formkörper bzw. das Verbundmaterial in allen Raumkoordinaten verformbar und abbiegbar ist.

Eine weitere Ausführungsform umfaßt einen ebenflächigen Formkörper aus einem metallischen Material, wie Kupfer, Zink, Aluminium, Blei auch im Ver-bund miteinander oder im Verbund mit einer Kunststoffolie oder aus einem Verbundmaterial aus einem zu Folien oder dünnen Platten strang- oder walzgepreßten Bleigrundmaterial, der einseitig eine auf die Formkörperfläche aufgebrachte Beschichtung aus einer Klebemasse, bevorzugterweise aus einer auf Bitumen basierenden kaltklebenden Masse aufweist, wobei die Beschichtung dann außenseitig mit einem abziehbarem Schutzblatt versehen ist und wobei auf der beschichtungsfreien Seite des Formkörpers bzw. des Bleigrundmaterials eine Farbbeschichtung, bevorzugterweise eine Farblackschicht, aufgebracht ist. Außerdem ist der Formkörper bzw. das Verbundmaterial auf seine beiden Seiten mit einer durchgehenden Strukturierung derart versehen, daß der Formkörper bzw. das Verbundmaterial in allen Raumkoordinaten verformbar und abbiegbar ist.

Eine erfindungsgemäß ausgebildetes Dichtungsband, das aus derart ausgebildeten Formkörpern und auch aus bleihaltigen oder nicht bleihaltigen Verbundmaterialien und auch aus Verbundmaterial aus Kupfer und Aluminium, insbesondere Weichaluminium, oder nur aus einer Metallsorte besteht, ist flächenmäßig mühelos verlegbar und mühelos allen Formgebungen und Abwinklungen anpaßbar. Dadurch, daß die Außenseite des Formkörpers bzw. des Verbundmaterials mit einer Farbbeschichtung versehen ist, ist eine Umgebungsanpassung möglich, wobei darüber hinaus auch diese Farbbeschichtung einen Korrosionsschutz bildet. Der Formkörper und die Verbundmaterialien sind vollflächig oder teilflächig klebend ausgebildet. Eine besonderer Vorteil erbringt die Ausgestaltung des Formkörpers und des Verbundmaterials mit einer durchgehenden Strukturierung, aufgrund der der Formkörper und das Verbundmaterial in allen Richtungen verformbar und abbiegbar ist. Auch eine teilflächige Strukturierung des Dichtungsbandes ist möglich. Das z.B. bei dem Verbundmaterial eingesetzte Bleigrundmaterial kann eine geringe Stärke aufweisen und aufgrund der durchgehenden Strukturierung bzw. der Kreuzplissierung erhält das Verbundmaterial trotz der Geschmeidigkeit zum Verformen eine hohe Eigensteifigkeit, was auch für den Einsatz anderer Materialien zutrifft. Mit der Strukturierung auf beiden Seiten des Formkörpers bzw. des Verbundmaterials werden erhabene und eingezogene Abschnitte geschaffen, wodurch die erhabenen Abschnitte der Strukturierung bei einer Verformung des Formkörpers bzw. des Verbundmaterials das Material in den Biegebereichen nicht ausgedünnt wird, sondern aus dem Materialvorrat, der durch die erhaben ausgebildeten erhalten wird, d.h. aus den Materialanhäufungen, wird beim Verformen und Abbiegen das Material genommen, so daß auch bei einem scharfkantigen Abbiegen und bei einer Verformung des Formkörpers bzw. des Bleigrundmaterials zwischenkristallinen Brüche in Folge Grobkornbildung vermieden werden, so daß ein Reißen der weiteren Schichten des Verbundmaterials vermieden wird.

Besonders vorteilhaft ist dabei die besondere Ausgestaltung der Strukturierung auf beiden Seiten des Formkörpers. Dabei ist die Strukturierung mit ihren erhabenen und eingezogenen, d.h. vertieft ausgebildeten Abschnitten, auf beiden Seiten des Formkörpers bzw. des Verbundmaterials so versetzt ausgebildet, daß den erhabenen Abschnitten der ersten Seite eingezogene Abschnitte der zweiten Seite gegenüberstehen und eingezogene Abschnitte der ersten Seite erhabene Abschnitte der anderen Seite des Formkörpers bzw. des Verbundmaterials gegenüberliegen. Bevorzugterweise besteht dabei die Strukturierung des Materials aus einer Kreuzplissierung durch Ausbildung von ersten linienförmigen Vertiefungen auf der die Farbbeschichtung tragenden Seite des Materials bei gleichzeitiger Ausbildung linienförmige Erhebungen auf der das Schutzblatt tragenden Seite des Materials und durch die ersten linienförmigen Vertiefungen kreuzenden zweiten linienförmigen Vertiefungen, wobei die zweiten linienförmigen Vertiefungen auf der das Schutzblatt tragenden Seite des Materials zu den zweiten linienförmigen Vertiefungen auf der der Farbbeschichtung tragenden Seite des Materials versetzt ausgebildet sind.

Ausführungsbeispiele der Erfindung werden nachstehend anhand der Zeichnungen näher erläutert. Es zeigen:
- Fig. 1: ein Dach mit einem abzudeckenden First oder Grat,
- Fig. 2: einen Schnitt durch den First des Daches nach Fig. 1 entlang Linie II - II mit eingesetztem Dichtungsband,
- Fig. 3: in einer Ansicht von oben das Dichtungsband,
- Fig. 4: in einer Ansicht von oben einen Abschnitt des Dichtungsbandes mit der streckmetallartigen Struktur im ungestreckten Zustand,
- Fig. 5A: in einer Ansicht von oben den Abschnitt des Dichtungsbandes mit der streckmetallartigen Struktur gemäß Fig. 4 in leicht gestrecktem Zustand,
- Fig. 5B: in einer Ansicht von oben den Abschnitt mit der streckmetallartigen Struktur des Dichtungsbandes gemäß Fig. 4 in stark gestrecktem Zustand,
- Fig. 6A: in einem vergrößerten senkrechten Schnitt einen das Dichtungsband bildenden, ebenflächigen Formkörper aus einem metallischen Material mit außenseitig angebrachter Farbbeschichtung und mit einer innenseitig angebrachten Beschichtung aus einer Klebemasse,
- Fig. 6B: in einem vergrößerten senkrechten Schnitt ein bleihaltiges Verbundmaterial mit außenseitig angebrachter Farbbeschichtung und mit einer innenseitig angebrachten Beschichtung aus einer Klebemasse,
- Fig. 7: eine vergrößerte Ansicht der Vorderseite eines Abschnittes des Dichtungsbandes aus einem bleihaltigen Verbundmaterial mit einer Oberflächenstruktur in Form einer Kreuzplissierung,
- Fig. 8: eine vergrößerte Ansicht der Rückseite eines Abschnittes des Dichtungsbandes gemäß Fig. 7,
- Fig. 9: einen senkrechten Schnitt durch einen Abschnitt des Dichtungsbandes aus einem bleihaltigen Verbundmaterial mit beidseitig auf dem bleihaltigen Grundmaterial aufplattierten aus Zinn und Blei bestehenden Plattierungsprodukten und
- Fig. 10: einen senkrechten Schnitt durch das Plattierungsprodukt.

In Fig. 1 ist als Beispiel für ein Dach ein Walmdach 10 dargestellt. Dieses besitzt einen horizontal verlaufenden First 11 oder Grat, an welchem die beiden Hauptdachflächen aneinander stoßen, sowie vier geneigt verlaufende Grate 12, an welchen die Hauptdachflächen mit dem Walmflächen zusammenstoßen. Der First 11 ist nach außen hin durch Firstziegel abgedeckt, der Grat durch Gratziegel. Unterhalb dieser Ziegel sind die Stöße der jeweiligen Dachflächen durch Dichtungsbänder abgedeckt, deren Anordnung und Aufbau aus der Fig. 2 erkenntlich ist.

Fig. 2 zeigt einen Schnitt entlang der Linie II - II durch den First 11 des in Fig. 1 dargestellten Daches. Auf der in Richtung des Firstes verlaufenden Firstpfette 22 sind die Sparren 21 der rechten und der linken Dachfläche abgestützt. Auf den Sparren sind quer zu diesen in regelmäßigen Abständen die Dachlatten 13 befestigt, an welchen wiederum die Dachziegel 14 eingehängt bzw. befestigt sind. Durch die Achse des Firstes verläuft am höchsten Punkt die Firstbohle 15, welche über der Firstpfette 22 montiert ist. Anstelle von Dachziegeln 14 kann die Dachabdeckung auch vermittels plattenförmiger Elemente erfolgen.

Die Abdeckung und Abdichtung des bis hierher beschriebenen Firstaufbaus erfolgt durch ein Dichtungsband 100 sowie Firstziegel 17.

Das hier eingesetzte erfindungsgemäß ausgebildete Dichtungsband 100 kann in der Mitte über der Firstbohle 15 mit dieser verbunden sein. Des weiteren kann das Dichtungsband 100 an seinem unteren, auf den Dachziegeln 14 aufliegenden Endbereichen 100a, 100b über einen Klebestreifen oder eine Klebemittelbeschichtung 20 mit den Dachziegeln verbunden sein. Vor dem Ausrollen des rollenförmig angelieferten Dichtungsbandes kann diese Klebemasse dabei durch ein abziehbares Schutzblatt abgedeckt sein.

Das Dichtungsband 100 ist mit einer im wesentlichen quer zu seiner Mittellängsachse 101 ausgerichteten bzw. verlaufenden Profilierung, Plissierung 50 oder Kreuzplissierung 150 versehen, die sich vollflächig oder teilflächig über das Dichtungsband 100 erstreckt. Bei dem in Fig. 2 gezeigten Ausführungsbeispiel ist bei dem Dichtungsband 100 ein mittlerer Bandabschnitt 112 und Bandendabschnitte 110, 111 mit einer Profilierung, Plissierung 50 oder Kreuzplissierung 150 versehen.

Zu beiden Seiten seines mittleren Bandabschnittes 112 bzw. Längsbereiches oder zu beiden Seiten der Mittellängsachse 101 des Dichtungsbandes sind in Dichtungsbandlängsrichtung verlaufende Bandabschnitte 30, 130 ausgebildet, von denen jeder Bandabschnitt 30, 130 mit einer Vielzahl von Längseinschnitten 40 zur Ausbildung einer streckmetallartigen Struktur 140 versehen ist. Es besteht jedoch auch die Möglichkeit, nur einen der beiden in Dichtungsbandlängsrichtung verlaufenden Bandabschnitt 30 oder 130 mit einer streckmetallartigen Struktur 140 auszubilden, denn auch bei dieser Ausgestaltung ist es möglich, das Dichtungsband 100 in Bezug auf seine Breite zu strecken, doch ist der Streckungsgrad größer, wenn beide Bandabschnitte 30, 130 eine streckmetallartige Struktur aufweisen. Auch besteht die Möglichkeit, die beiden Bandabschnitte 30, 130 mit einer Profilierung, Plissierung 50 oder Kreuzplissierung 150 zu versehen, wohingegen dann der mittlere Bandabschnitt 112 die streckmetallartige Struktur 140 aufweist. Die Profilierung, Plissierung 50 oder Kreuzplissierung 150 des Dichtungsbandes 100 erstreckt sich bevorzugterweise auch über diejenigen Bandabschnitte des Dichtungsbandes, die mit der streckmetallartigen Struktur 140 versehen sind.

Die streckmetallartige Struktur des mittleren Bandabschnittes 112 des Dichtungsbandes 100 oder der beiden Bandabschnitte 30, 130 wird gebildet durch eine Anzahl von parallel zueinander verlaufenden Längsreihen L, L1, L2, L3, L4, von denen jede Längsreihe eine Anzahl von über Stege 41 miteinander verbundenen Längseinschnitten 40 aufweist, wobei die Längseinschnitte 40 der einzelnen Längsreihen L, L1, L2, L3, L4 so zueinander versetzt sind, daß die Längseinschnitte 40 der einen Längsreihe gegenüber den Stegen 41 je zweier Längseinschnitte der jeweils benachbarten Längsreihe zu liegen kommen (Fig. 4 und 5A). Fig. 4 zeigt dabei den mit einer streckmetallartigen Struktur 140 versehenen Bandabschnitt 30 bzw. 130 des Dichtungsbandes 100 in ungestrecktern Zustand. In leicht gestrecktem Zustand nimmt dieser Bandabschnitt 30 bzw. 130 die in Fig. 5A gezeigte Ausgestaltung auf, wobei die unterschiedlichen Streckbreiten mit A und B angedeutet sind. Einen weit gestreckten Zustand des Bandabschnittes 30 bzw. 130 des Dichtungsbandes 100 zeigt Fig. 5B.

Wie Fig. 3 zeigt sind zu beiden Seiten des mittleren Bandabschnittes 112 die beiden Bandabschnitte 30, 130 mit der streckmetallartigen Struktur 140 ausgebildet. Neben und außenseitig zu den beiden Bandabschnitten 30, 130 sind Bandabschnittsbereiche 12a, 112a in dem Dichtungsband 100 ausgebildet, die mit Belüftungsdurchbrechungen 115 versehen sind. Diese Belüfungsdurchbrechungen 115 der Abschnittsbereiche 12a, 112a des Dichtungsbandes 100 sind kreisförmig, oval oder schlitzförmig ausgebildet, wobei die Belüfungsdurchbrechungen 115 bevorzugterweise mit einem Insektengitter oder einem tüllartigen Gewebe abgedeckt sind. An die beiden Abschnittsbereiche 12a, 112a des Dichtungsbandes 100 schließen sich dann die Bandendabschnitte 110, 111 an, die auf ihrer Rückseite mit einem Klebestreifen oder einer Klebemittelbeschichtung 20 zum Verbinden mit den Dachziegeln versehen sind.

Das Dichtungsband 100 weist auf seiner Oberfläche Farbbeschichtungen auf.

Das Dichtungsband 100 besteht aus Aluminium oder einem Metall, wie Kupfer oder Blei, oder aus einem zinnplattierten Bleiblech. Auch kann das Dichtungsband aus einem Metallverbundmaterial wie Aluminium/Blei-Verbund bestehen, wobei das Aluminiumblech die streckmetallartige Struktur 140 aufweist. Jedoch besteht auch die Möglichkeit dem Metallverbundmaterial insgesamt eine streckmetallartige Struktur zu geben.

Darüber hinaus besteht die Möglichkeit, das Dichtungsband 100 aus einem Kunststoff oder einem Metall/Kunststoff-Verbundmaterial herzustellen, wobei es sich bei dem Metall/Kunststoff-Verbundmaterial z.B. um einen Aluminium/Kunststoff-Verbund oder Blei/Kunststoff-Verbund handelt. Auch dieses Verbundmaterial kann eine streckmetallartige Struktur aufweisen. Auch besteht die Möglichkeit, nur das Aluminiumblech oder das Bleiblech mit der streckenmetallartigen Struktur zu versehen.

Darüber hinaus kann das Dichtungsband 100 auch als Aluminium- und Blei-Verbund eingesetzt werden, wobei dann die Schürze aus Blei unterschiedlich gefärbt ist. Ein Verkleben mit den Dachziegeln ist dann nicht erforderlich, denn ein Dichtungsband mit einem Aluminium/Blei-Verbund ist universell einsetzbar. Bei diesen Aluminium/Blei-Verbund ist die Aluminiumfolie mit der streckmetallgitterartigen Struktur versehen, so daß die Breitenanpassung im wesentlichen durch das Aluminium-Streckgitter erfolgt. Auch in dem Fall, bei dem ein Blei/Kunststoff-Verbund oder ein Aluminium/Kunststoff-Verbund eingesetzt wird, ist es vorteilhaft, wenn die Bleifolie plissiert oder kreuzplissiert ausgeführt ist, wohingegen dann der jeweils metallische Teil des Verbundes streckgitterstrukturartig ausgebildet ist bzw. streckgitterstrukturartig ausgebildete Abschnitte aufweist.

Das Dichtungsband 100 ist im Bereich seiner Auflagefläche vollflächig oder nur im Bereich der Seitenbereiche des Dichtungsbandes 100 mit einer Klebemittelbeschichtung oder mit Klebemittelstreifen 20 versehen, wobei die Klebemittelschicht mit einer vor Gebrauch abziehbaren Schutzfolie abgedeckt ist (Fig. 2).

Parallel zur Längsachse des Dichtungsbandes 100 und vorzugsweise zu seinen Belüftungsbereichen 12a, 112a verlaufend sind Markierungsmittel, vorzugsweise in Form einer Sicke und/oder einer Farbstreifens vorgesehen, wobei auch als Markierungsmittel eine besonders hervorgehobene Lochreihung vorgesehen sein kann. Diese Markierungsmittel sind Hilfsmittel zum richtigen Ausrichten des Dichtungsbandes 100 beim Verlegen.

Das Dichtungsband 100 kann eine Lackierung oder Beschichtung erhalten, welches dem Schutze des Metalls und einer passenden Farbgebung dient. Die Farbbeschichtung ist auf beiden Seiten des Dichtungsbandes aufgebracht und weist bevorzugterweise unterschiedliche Farben auf, so daß die Möglichkeit besteht, die Farbe des Dichtungsbandes der Farbe der Dachziegel anpassen zu können.

Gemäß Fig. 6A besteht das Dichtungsband 100 aus einem ebenflächigen Formkörper 180 aus einem metallischen Material 181, wie Kupfer, Zink, Aluminium, Blei, auch im Verbund miteinander oder Verbund mit einer Kunststoffolie oder aus einem nachstehend näher beschriebenen bleihaltigen Verbundmaterial 250 (Fig. 6B). Besonders bevorzugt wird u.a. auch ein Verbundmaterial, das aus Kupfer und Aluminium, insbesondere Weichaluminium besteht. Einseitig ist der Formkörper 180 mit einer auf die Formkörperfläche oder nur in einem Teilbereich aufgebrachten Beschichtung 120 aus einer Klebemasse, die an dem Dichtungsband 100 in dessen Längsrandbereich aufgebracht sein kann, bevorzugterweise aus einer auf Bitumen basierenden klatklebenden Masse versehen. Die Beschichtung 120 ist außenseitig mit einem Schutzblatt 185 versehen (Fig. 6A). Auf der beschichtungsfreien Seite des Formkörpers 180 ist eine Farbbeschichtung 195, bevorzugterweise eine Farblackschicht, aufgebracht. Die eingesetzte Farbe der Beschichtung 195 ist bevorzugterweise der Farbe der Umgebung angepaßt, in der der Formkörper und somit das Dichtungsband 100 verarbeitet wird. Der Formkörper 180 ist ebenflächig ausgebildet und läßt sich großflächig verlegen, wobei es besonders vorteilhaft ist, daß die zu verlegenden Abschnitte des Formkörpers auch vollflächig klebend sein können. Der Formkörper kann in Form von Platten, Blechen, Folien oder Bändern vorliegen und entsprechend verwendet werden.

Gemäß Fig. 6B besteht der Formkörper 180 bevorzugterweise aus einem bleihaltigen Verbundmaterial 250 aus einem zu Folien oder dünnen Platten strang- oder walzgepreßten Bleigrundmaterial 190, auf das einseitig vollflächig oder teilflächig ebenfalls eine Beschichtung 120 aus einer Klebemasse, bevorzugterweise aus einer auf Bitumen basierenden klatklebenden Masse aufgebracht ist. Die Beschichtung 120 ist außenseitig vermittels eines abziehbaren Schutzblattes 185 abgedeckt. Auf der beschichtungsfreien Seite des Bleigrundmaterials 110 ist eine Farbbeschichtung 195 aufgebracht, beispielsweise aus einem Farblack besteht, wobei die jeweilige Farbe der Beschichtung 195 bevorzugterweise der Farbe der Umgebung angepaßt ist, in der das Verbundmaterial verarbeitet wird. Dieses Verbundmaterial 250 gemäß Fig. 6B ist ebenfalls ebenflächig ausgebildet und läßt sich großflächig verlegen, wobei besonders vorteilhaft ist, daß die zu verlegenden Abschnitte des Verbundmaterials 250 auch vollflächig klebend sein können. Dieses Verbundmaterial 250 ist als Dichtungsband 100 streifenförmig einsetzbar, jedoch besteht keine Beschränkung in Bezug auf die Breitenbemessung, so daß auch eine großflächige Verlegung möglich ist, falls diese gefordert wird. Auch der Formkörper 180 und auch das Verbundmaterial 250 ist in gleicher Weise abschnittsweise aufgebaut, wie das Dichtungsband 100, wie vorangehend beschrieben und in Fig. 3 dargestellt.

Nach einer in Fig. 7 und 8 dargestellten Ausführungsform besteht das Dichtungsband 100 bzw. sein Formkörper 180 und/oder das eingesetzte Verbundmaterial 250 ebenfalls aus einem zu Folien oder dünnen Platten strang- oder walzgepreßten metallischen Material oder einem Bleigrundmaterial 190, auf das einseitig eine Beschichtung 120 aus einer Klebemasse, bevorzugterweise aus einer auf Bitumen basierenden kaltklebenden Masse aufgebracht ist. Diese Beschichtung 120 ist ebenfalls außenseitig mit einem abziehbaren Schutzblatt 185 versehen, welches vor dem Verlegen des Dichtungsbandes abgezogen wird. Auf der beschichtungsfreien Seite des Formkörpers 180 bzw. des Bteiprundmateriats 190 ist ebenfalls eine Farbbeschichtung 195 aufgebracht. Der Formkörper 180 bzw. das Verbundmaterial 250 ist auf beiden Seiten mit einer durchgehenden Strukturierung 160, 160' derart versehen ist, daß das Material in allen Raumkoordinaten verformbar und abbiegbar ist. Die Strukturierung 160, 160' auf den beiden Seiten des materials 250, 180 ist so ausgebildet, daß auf beiden Seiten erhabene Abschnitte 161, 161' und eingezogene Abschnitte 162, 162' erhalten werden.

Die Strukturierung 160, 160' mit ihren erhabenen Abschnitten 161, 161' und mit ihren eingezogenen Abschnitten 162, 162' auf den beiden Seiten des Materials ist dabei so versetzt ausgebildet, daß die jeweils erhaben ausgebildeten Abschnitte 161 bzw. 161' den jeweils eingezogenen Abschnitten 162 bzw. 162' gegenüberliegend sind. In den Fig. 7 und 8 ist die Reihe mit den erhaben ausgebildeten Abschnitten 160 auf der Vorderseite des Materials durch den Pfeil X angedeutet, während die dieser Reihe von erhabenen Abschnitten 161 zugeordnete Reihe mit den eingezogenen Abschnitten 162 auf der Rückseite des Materials in Fig. 8 durch den Pfeil X1 angedeutet ist. Es steht sich somit jeweils eine Reihe von erhabenen Abschnitten 161 auf der einen Seite des Materials eine Reihe von eingezogenen Abschnitten 162 der anderen Seite des Materials 250, 180 und eine Reihe von erhabenen Abschnitten 161' der einen Materialseite einer Reihe von eingezogenen Abschnitten 162' der anderen Materialseite gegenüber.

Die Strukturierung 160, 160' auf den beiden Seiten des Materials 250, 180 des Dichtungsbandes 100 besteht aus einer Kreuzplissierung und zwar durch Ausbildung von sich kreuzenden linienfönigen Einziehungen 163, 163', auf der die Farbbeschichtung 195 tragenden Seite des Materials 250, 180 und durch Ausbildung von sich kreuzenden linienförmigen Einziehungen 163, 163' auf der das Schutzblatt 185 tragenden Seite des Materials, wobei die sich kreuzenden linienförmigen Einziehungen 163, 163' der anderen Seite des Materials 250, 180 zueinander versetzt sind, so daß zwischen je zwei linienförmigen Einziehungen 163, 163" die erhabenen Abschnitte 161 erhalten werden, so daß den Reihen mit erhabenen Abschnitten 161 der einen Reihe des Materials eingezogene Abschnitte 162 auf der anderen Seite des Materials gegenüber stehen. Die linienförmigen Einziehungen 163 der einen Materialseite stehen sich den erhabenen Abschnitten 161' der anderen Materialseite und die linienförmigen Einziehungen 163' der einen Materialseite den erhabenen Abschnitten der anderen Materialseite gegenüber. Aufgrund dieser Kreuzplissierung werden wabenartige, erhabene und eingezogene Abschnitte erhalten, wobei die erhaben ausgebildeten Abschnitte Materialanhäufungen auf der einen Seite und auf der anderen Seite des Materials bilden, wobei die einzelnen Materialanhäufungen durch Abschnitte mit einer Materialverdünnung auf der einen Seite und einer auf der anderen Seite des Materials 250 ,180 voneinander getrennt sind. Die Klebemasse kann vor der Ausbildung der Kreuzplissierung oder auf die fertige Kreuzplissierung aufgebracht werden.

Um beim Verformen des Formkörpers 180, insbesondere des Verbundmaterials 250 beim Verlegen des Dichtungsbandes 100 ein Reißen des Bleigrundmaterials zu vermeiden, ist nach einer weiteren Ausführungsform gemäß Fig. 7 und 8 auf das Bleigrundmaterial 190 ein- oder beidseitig eine Zinnplattierungsschicht 350 aufgebracht, die aus Zinn oder einer zinnhaltigen Legierung besteht. In den Fig. 9 und 10 ist der Aufbau des Formkörpers 180 bzw. eines Verbundmaterials 250 mit einem ein- oder beidseitig zinnplattierten bleihaltigen Grundmaterial 190 dargestellt, bei dem ein platten- oder folienförmiges Bleigrundmaterial 190 ein- oder beidseitig mit einer Plattierungsschicht 250' verbunden ist.

Das der Plattierungsschicht 250' zugrunde liegende Plattierungsprodukt besteht aus einer Bleiplatte 350, auf die einseitig eine Beschichtung 170 aus Zinn oder einer Zinnlegierung aufplattiert ist, so daß letztlich Zinn und Blei mechanisch verschweißt sind. Ein derartig hergestelltes Plattierungsprodukt wird auf Plattierungsstärke herabgewalzt und die so gewonnene Plattierungsschicht 250' ein- oder beidseitig auf das Bleigrundmaterial 190 so aufplattiert, daß die Bleischicht des Plattierungsproduktes auf dem Bleigrundmaterial zu liegen kommt. Das Bleigrundmaterial 190, auf das das Plattierungsprodukt bzw. die Plattierungsschicht 250' aufplattiert ist, besteht bevorzugterweise aus einer zinnhaltigen Legierung, die sich wie folgt zusammensetzt:

| | |
|---|---|
| Sn | 0,15 bis 0,85 % |
| Sb | 0,05 bis 0,15 % |
| Cu | 0,03 bis 0,06 % |
| Bi | 0,01 bis 0,10 % |
| Sonstige Beimengungen: max. | 0,10 % |
| Pb | Rest. |

Sowohl bei der Plattierungsschicht 250' als auch bei dem Bleigrundmaterial 190 handelt es sich um sehr dünne Schichten.

Ein ein- oder beidseitig mit der Plattierungsschicht 250' versehenes Bleigrundmaterial 190 wird dann außenseitig mit der Farbbeschichtung 195 versehen, wohingegen die der Farbbeschichtung 195 abgewandte Seite des Bleigrundmaterials 190 mit der Beschichtung 120 aus einer Klebemasse, bevorzugterweise aus einer auf Bitumen basierenden kaltklebenden Masse versehen ist.

Die Prozentangaben beziehen sich auf Gewichtsprozent, bezogen auf das Gesamtgewicht.

## Patentansprüche

1. Dichtungsband für eine First- oder Gratabdeckung mit an die Oberseite von im First- oder Gratbereich eines Daches verlegten Dachziegeln (14) anpassbaren Längsseitenbereichen unter Ausbildung von Bandabschnitten mit Belüftungsdurchbrechungen (115) und von Bandabschnitten mit quer zur Mittellängsachse (101) des Dichtungsbandes (100) verlaufenden Profilierungen bzw. Plissierungen (50),
**dadurch gekennzeichnet,**
**dass** das Dichtungsband (100) aus einem Formkörper, wie Platte, Blech oder Folie besteht, wobei der ebenflächige Formkörper (180) aus einem metallischen Material (181), wie Kupfer, Zink, Aluminium, Blei auch im Verbund miteinander oder im Verbund mit einer Kunststofffolie oder aus einem Verbundmaterial (250) aus einem zu Folien oder dünnen Platten strang- oder walzgepressten Bleigrundmaterial (190) besteht und wobei das Dichtungsband (100) aufweist:
a.) einen mittleren Bandabschnitt (112) mit einer Plissierung (50) oder Kreuzplissierung (150),
b.) zu beiden Seiten des mittleren Bandabschnittes (112) je einen Bandabschnitt (30; 130) mit einer Vielzahl von Längseinschnitten (40) zur Ausbildung einer streckmetallartigen Struktur (140), die durch eine Anzahl von parallel zueinander verlaufenden Längsreihen (L, L1, L2, L3, L4) erhalten wird, von denen jede Längsreihe eine Anzahl von über Stege (41) miteinander verbundenen Längseinschnitten (40) aufweist, wobei die Längseinschnitte (40) der einzelnen Längsreihen (L, L1, L2, L3, L4) so zueinander versetzt sind, dass die Längseinschnitte (40) der einen Längsreihe gegenüber den Stegen (41) zwischen je zwei Längseinschnitten (40) der jeweils benachbarten Längsreihe zu liegen kommen,
c.) im Anschluss an die Bandabschnitte (30; 130) mit der Streckmetall-Struktur Bandabschnitte (12a, 112a) mit Belüftungsdurchbrechungen (115) und
d.) im Anschluss an die Bandabschnitte (12a, 112a) mit den Belüftungsdurchbrechungen (115) Bandabschnitte (110, 111) mit Kreuzplissierungen (150), wobei die Kreuzplissierungen (150) mit einer auf beiden Seiten des Dichtungsbandes (100) bzw. des Verbundmaterials (250) ausgebildeten durchgehenden Strukturierung (160, 160') derart verstehen sind, dass der Formkörper (180) in allen Raumkoordinaten verformbar und abbiegbar ist,
wobei die Kreuzplissierungen (150) durch Ausbildung von sich kreuzenden linienförmigen Einziehungen (163; 163') auf der einen Seite des Formkörpers (180) bzw. des Verbundmaterials (250) und von sich kreuzenden linienförmigen Einziehungen (263, 263') auf der anderen Seite des Formkörpers (180) bzw. des Verbundmaterials (250) erhalten werden, so dass Abschnitte mit Materialanhäufung und Abschnitte mit Materialverdünnung auf den beiden Oberflächen des Formkörpers (180) bzw. des Verbundmaterials (250) erhalten werden, wobei linienförmige Einziehungen der einen Materialseite Materialanhäufungen der anderen Materialseite gegenüberstehen.

2. Dichtungsband nach Anspruch 1,
**dadurch gekennzeichnet,**
**dass** das Dichtungsband (100) auf seiner Oberfläche Farbbeschichtungen aufweist.

3. Dichtungsband nach einem der Ansprüche 1 oder 2,
**dadurch gekennzeichnet, dass** das Dichtungsband aus
a.) Aluminium oder
b.) einem Metall, wie Kupfer, Blei, oder
c.) einem zinnplattierten Bleiblech oder
d.) einem Verbundmetallmaterial, wie Aluminium/Blei-Verbund, bei dem das Aluminiumblech die streckmetallartige Struktur (140) aufweist
besteht.

4. Dichtungsband nach einem der Ansprüche 1 bis 3,
**dadurch gekennzeichnet,**
**dass** das Dichtungsband (100) im Bereich seiner Auflagefläche klebemittelfrei oder vollflächig oder nur im Bereich der Seitenbereiche des Dichtungsbandes (100) mit einer Klebemittelbeschichtung oder mit Klebemittelstreifen (20) versehen ist, wobei die Klebemittelschicht mit einer vor Gebrauch abziehbaren Schutzfolie abgedeckt ist.

5. Dichtungsband nach einem der Ansprüche 1 bis 4,
**dadurch gekennzeichnet,**
**dass** parallel zur Längsachse des Dichtungsbandes (100) und vorzugsweise durch seinen Belüftungsbereich verlaufend ein Markierungsmittel, vorzugsweise in Form einer Sicke und/oder eines Farbstreifens, angeordnet ist.

6. Dichtungsband nach einem der Ansprüche 1 bis 5,
**dadurch gekennzeichnet,**
**dass** die Durchlüftungsdurchbrechungen (115) der Bandabschnitte (12a, 112a) des Dichtungsbandes (100) kreisförmig, oval oder schlitzförmig ausgebildet sind, wobei die Belüftungsdurchbrechungen (115) bevorzugterweise mit einem Insektengitter oder einem tüllartigen Gewebe abgedeckt sind.

7. Dichtungsband nach einem der Ansprüche 1 bis t,
**dadurch gekennzeichnet,**
**dass** das Dichtungsband (100) aus einem Formkörper (180), aus einem Verbundmaterial (250) aus einem zu Folien oder dünnen Platten strang- oder walzgepressten Bleigrundmaterial (190) besteht.

8. Dichtungsband nach einem der Ansprüche 1 bis 7,
**dadurch gekennzeichnet,**
**dass** das Dichtungsband (100) einseitig eine auf die Formkörperfläche oder deren Teile aufgebrachte Beschichtung (120) aus einer Klebemasse, bevorzugterweise aus einer auf Bitumen basierenden kaltklebenden Masse, aufweist, wobei die Beschichtung (120) außenseitig mit einem abziehbaren Schutzblatt (230) versehen ist, dass auf der beschichtungsfreien Seite des Formkörpers (180) bevorzugterweise eine Farblackschicht aufgebracht ist, und dass der Formkörper (180) bzw. das Verbundmaterial (250) auf seinen beiden Seiten mit einer durchgehenden Strukturierung (160, 160') derart versehen ist, dass der Formkörper (180) bzw. das Verbundmaterial (250) in allen Raumkoordinaten verformbar und abbiegbar ist.

9. Dichtungsband nach einem der Ansprüche 1 bis 8,
**dadurch gekennzeichnet,**
**dass** die Strukturierung (160, 160') mit ihren erhaben ausgebildeten Abschnitten (161; 161') und mit ihren eingezogenen Abschnitten (162: 162') auf beiden Seiten des Formkörpers (180) bzw. des Verbundmaterials (250) so versetzt ausgebildet ist, dass die erhabenen Abschnitte (161, 161') der jeweils einen Seite des Formkörpers bzw. des Verbundmaterials den eingezogenen Abschnitten (162, 162') der jeweils anderen Seite des Formkörpers bzw. Verbundmaterials gegenüberliegen.

10. Dichtungsband nach einem der Ansprüche 1 bis 9,
**dadurch gekennzeichnet,**
**dass** auf das Bleigrundmaterial (190) des Verbundmaterials (250) ein- oder beidseitig eine Plattierungsschicht (250') aus Zinn oder einer zinnhaltigen Legierung oder aus einer Bleipiatte (350) und Zinn oder einer zinnhaltigen Legierung aufgebracht ist.

11. Dichtungsband nach Anspruch 10,
**dadurch gekennzeichnet,**
**dass** die zinnhaltige Legierung der Plattierungsschicht (250') des Verbundmaterials (250) aus folgender Zusammensetzung besteht:
| | |
|---|---|
| SN | 0,15 bis 0,85 % |
| Sb | 0,05 bis 0,15 % |
| Cu | 0,03 bis 0,06 % |
| Bi | 0,01 bis 0,10 % |
| Sonstige Beimengungen: max. | 0,10 % |
| Pb | Rest. |

12. Dichtungsband nach Anspruch 11,
**dadurch gekennzeichnet,**
**dass** das Bleigrundmaterial (190) des Verbundmaterials (250) ein- oder beidseitig mit einem Plattierungsprodukt aus einer einseitig mit einer Plattierung (170) aus Zinn oder einer Zinn-Legierung versehenen mit einer auf Plattierungsstärke herabgewalzten Bleiplatte (350) versehen ist, wobei das Plattierungsprodukt mit seiner Bleiseite auf das Bleigrundmaterial (190) aufplattiert ist, das zur Verhinderung zwischenkristalliner Brüche bei einer Bleiblechverformung aus einer zinnhaltigen Legierung mit folgender Zusammensetzung besteht:
| | |
|---|---|
| SN | 0,15 bis 0,85 % |
| Sb | 0,05 bis 0,15 % |
| Cu | 0,03 bis 0,06 % |
| Bi | 0,01 bis 0,10 % |
| Sonstige Beimengungen: max. | 0,10 % |
| Pb | Rest. |

## Claims

1. Sealing strip for a ridge or arris covering with longidutinal side areas adaptable to the upper side of roof tiles (14) laid in the ridge or arris area of a roof by configuring strip sections with ventilation openings (115) and strip sections with profiles or pleatings (50) extending transversely to the central longitudinal axis (101) of the sealing strip (100),
**characterized in**
**that** the sealing strip (100) is made of a shaped body such as a plate, sheet or foil, whereby the plane shaped body (180) is made of a metallic material (181) such as copper, zinc, aluminium, lead, also combined with each other or combined with a plastic foil, or of a composite material (250) made of a lead base material (180) extruded or roll pressed to foils or thin plates and whereby the sealing strip (100) has:
a) a central strip section (112) with a pleating (50) or a crossed pleating (150),
b) on both sides of the central strip section (112) respectively one strip section (30; 130) with a number of longitudinal incisions (40) for configuring an expanded metal type structure (140) which is obtained by a number of parallel extending longitudinal rows (L, L1, L2, L3, L4), among which each longitudinal row has a number of longitudinal incisions (40) connected with each other over webs (41), whereby the longitudinal incisions (40) of the single longitudinal rows (L, L1, L2, L3, L4) are placed in an offset manner so that the longitudinal incisions (40) of the one longitudinal row opposite the webs (41) come to rest between respectively two longitudinal incisions (40) of the respectively adjoining longitudinal row,
c) strip sections (12a, 112a) with ventilation openings (115) following the strip sections (30 ; 130) with the expanded metal structure and
d) strip sections (110, 111) with crossed pleatings (150) following the strip sections (12a, 112) with the ventilation openings (115), whereby the crossed pleatings (150) are provided with a continuous structuration (160, 160') configured on both sides of the sealing strip (100) or of the composite material (250) in such a manner that the shaped body (180) is deformable and bendable in all spatial coordinates, whereby the crossed pleatings (150) are obtained by the configuration of crossing line-shaped tapers (163 ; 163') on the one side of the shaped body (180) or of the composite material (250) and of crossing line-shaped tapers (263, 263') on the other side of the shaped body (180) or of the composite material (250) so that sections with material accumulation and sections with material reduction are obtained on both surfaces of the shaped body (180) or of the composite material (250), whereby line-shaped recesses of the one material side are opposite material accumulations of the other material side.

2. Sealing strip according to claim 1,
**characterized in**
**that** the sealing strip (100) has colour coatings on its surface.

3. Sealing strip according to any of the claims 1 or 2,
**characterized in**
**that** the sealing strip is made of
a) aluminium or
b) a metal such as copper, lead or
c) a tin-plated sheet of lead or
d) a composite metal material such as aluminium/lead composite in which the aluminium sheet has the expanded metal structure (140).

4. Sealing strip according to any of the claims 1 to 3,
**characterized in**
**that** the sealing strip (100) is free of adhesive substance in the area of its bearing surface or is provided on the whole surface or only in the area of the side areas of the sealing strip (100) with an adhesive substance coating or with adhesive substance strips (20), whereby the adhesive substance coating is covered with a protecting foil peelable before use.

5. Sealing strip according to any of the claims 1 to 4,
**characterized in**
**that** a marking means, preferable in form of a bead and/or a colour strip, is placed parallel to the longitudinal axis of the sealing strip (100) and preferably through its ventilation area.

6. Sealing strip according to any of the claims 1 to 5,
**characterized in**
**that** the ventilation openings (115) of the strip sections (12a, 112a) of the sealing strip (100) are configured circular, oval or slit-shaped, whereby the ventilation openings (115) are covered preferably with an insect protection grid or a tulle-type weft.

7. Sealing strip according to any of the claims 1 to 6,
**characterized in**
**that** the sealing strip (100) is made of a shaped body (180) made of a composite material (250) made of a lead base material (190) extruded or roll pressed to foils or thin sheets.

8. Sealing strip according to any of the claims 1 to 7,
**characterized in**
**that** the sealing strip (100) has on one side a coating (120) applied on the shaped body surface or its parts, preferably made of a bitumen-based cold bonding mass, whereby the coating (120) is provided on the outside with a peelable protection foil (230), that a colour lacquer layer is preferably applied on the coating free side of the shaped body (180) and that the shaped body (180) or the composite material (250) is provided on its both sides with a continuous structuration (160, 160') in such a manner that the shaped body (180) or the composite material (250) is deformable and bendable in all spatial coordinates.

9. Sealing strip according to any of the claims 1 to 8,
**characterized in**
**that** the structuration (160, 160') is configured with its raised configured sections (161 ; 161') and its reduced sections (162 ; 162') on both sides of the shaped body (180) or of the composite material (250) offset in such a manner that the raised sections (161 ; 161') of the respectively one side of the shaped body or of the composite material are opposed to the reduced sections (162 ; 162') of the respective other side of the shaped body or of the composite material.

10. Sealing strip according to any of the claims 1 to 9,
**characterized in**
**that** a plating layer (250') made of tin or of a tin containing alloy or of a lead plate (350) and tin or of a tin containing alloy is applied on one or on both sides on the lead base material (190) of the composite material (250).

11. Sealing strip according to claim 10,
**characterized in**
**that** the tin containing alloy of the plating layer (250') of the composite material (250) is made of the following composition:
Sn: 0,15 to 0,85 %
Sb: 0,05 to 0,15 %
Cu: 0,03 to 0,06 %
Bi: 0,01 to 0,10%
Other admixtures: max. 0,10 %
Pb: rest.

12. Sealing strip according to claim 11,
**characterized in**
**that** the lead base material (190) of the composite material (250) is provided on one side or on both sides with a plating product made of a lead plate (250) provided on one side with a plating (170) of tin or of a tin alloy rolled down to the plating thickness, whereby the plating product is plated with its lead side onto the lead base material (190) which is made of a tin containing alloy with the following composition to avoid intercrystalline fractures by a lead sheet deformation:
Sn: 0,15 to 0,85 %
Sb: 0,05 to 0,15 %
Cu: 0,03 to 0,06 %
Bi: 0,01 to 0,10%
Other admixtures: max. 0,10 %
Pb: rest.

## Revendications

1. Bande d'étanchéité pour une couverture de faîtage ou d'arête avec des zones de côtés longitudinaux qui peuvent être adaptées au côté supérieur de tuiles (14) posées dans la zone du faîtage ou de l'arête d'un toit en formant des sections de bande avec des découpures d'aération (115) et des sections de bande avec des profilages ou des plissages (50) transversalement à l'axe longitudinal central (101) de la bande d'étancheité (100),
**caractérisée en ce**
**que** la bande d'étanchéité (100) est constituée par un corps façonné comme une plaque, une tôle ou une feuille, le corps façonné à surface plane (180) étant constitué par un matériau métallique (181) comme le cuivre, le zinc, l'aluminium, le plomb également combiné l'un à l'autre ou en combinaison avec une feuille de matière plastique ou en un matériau composite (250) constitué par un matériau à base de plomb (190) extrudé ou laminé en feuilles ou en plaques minces et la bande d'étanchéité (100) présentant :
a) une section centrale de bande (112) avec un plissage (50) ou un plissage croisé (150),
b) une section de bande (30 ; 130) de chaque côté des deux côtés de la section centrale de bande (112) avec une multitude d'incisions longitudinales (40) pour former une structure de type métal étiré (140) qui est obtenue par un certain nombre de rangées longidutinales parallèles l'une à l'autre (L, L1, L2, L3, L4) parmi lesquelles chaque rangée longitudinale présente un certain nombre d'incisions longitudinales (40) reliées l'une à l'autre par des entretoises (41), les incisions longitudinales (40) des différentes rangées longitudinales (L, L1, L2, L3, L4) étant décalées l'une par rapport à l'autre de telle manière que les incisions longitudinales (40) de l'une des rangées longitudinales vient se placer en face des entretoises (41) entre respectivement deux incisions longitudinales (40) de la rangée longitudinale respectivement voisine,
c) des sections de bande (12a, 112a) avec des découpures d'aération (115) qui suivent les sections de bande (30 ; 130) avec la structure de métal étiré et
d) des sections de bande (110, 111) avec des plissages croisés (150) qui suivent les sections de bande (12a, 112a) avec les découpures d'aération (115), les plissages croisés (150) étant pourvus d'une structuration continue (160, 160') configurée des deux côtés de la bande d'étanchéité (100) ou du matériau composite (250) de telle manière que le corps façonné (180) est déformable et pliable dans toutes les coordonnées spatiales, les plissages croisés (150) étant obtenus par la configuration de rétrécissements en forme de lignes qui se croisent (163 ; 163') sur l'un des côtés du corps façonné (180) ou du matériau composite (250) et par des rétrécissements en forme de lignes qui se croisent (263, 263') de l'autre côté du corps façonné (180) ou du matériau composite (250) si bien que l'on obtient des sections avec accumulation de matériau et des sections avec réduction de matériau sur les deux surfaces du corps façonné (180) ou du matériau composite (250), des rétrécissements en forme de lignes de l'un des côtés du matériau étant situés en face d'accumulations de matériau de l'autre côté du matériau.

2. Bande d'étanchéité selon la revendication 1,
**caractérisée en ce**
**que** la bande d'étanchéité (100) présente des enductions de couleur sur sa surface.

3. Bande d'étanchéité selon l'une des revendications 1 ou 2,
**caractérisée en ce**
**que** la bande d'étanchéité est constituée par
a) de l'aluminium ou
b) un métal comme le cuivre, le plomb ou
c) une tôle de plomb plaquée d'étain ou
d) un matériau à base de métal composite comme un composite d'aluminium et de plomb pour lequel la tôle d'aluminium présente la structure de métal étiré (140).

4. Bande d'étanchéité selon l'une des revendications 1 à 3,
**caractérisée en ce**
**que** la bande d'étanchéité (100) est exempte de colle dans la zone de sa surface d'appui ou est pourvue sur toute sur sa surface ou seulement dans la zone des zones latérales de la bande d'étanchéité (100) d'une enduction de substance adhésive ou de bandes de substance adhésive (20), la couche de substance adhésive étant recouverte par une feuille de protection pelable avant utilisation.

5. Bande d'étanchéité selon l'une des revendications 1 à 4,
**caractérisée en ce**
**qu'**un moyen de marquage, de préférence en forme de moulure et/ou de bande de couleur, est placé parallèlement à l'axe longitudinal de la bande d'étanchéité (100) et de préférence à travers sa zone d'aération.

6. Bande d'étanchéité selon l'une des revendications 1 à 5,
**caractérisée en ce**
**que** les découpures d'aération (115) des sections de bande (12a, 112a) de la bande d'étanchéité (100) sont configurées de forme circulaire, ovale ou en forme de fentes, les découpures d'aération (115) étant de préférence recouvertes par une grille de protection contre les insectes ou un tissu de type tulle.

7. Bande d'étanchéité selon l'une des revendications 1 à 6,
**caractérisée en ce**
**que** la bande d'étanchéité (100) est constituée par un corps façonné (180), par un matériau composite (250) en un matériau à base de plomb (190) extrudé ou laminé en feuilles ou en plaques minces.

8. Bande d'étanchéité selon l'une des revendications 1 à 7,
**caractérisée en ce**
**que** la bande d'étanchéité (100) présente, sur un côté, une enduction (120) constituée par une masse collante, de préférence une masse collant à froid à base de bitume, appliquée sur la surface du corps façonné ou sur ses parties, l'enduction (120) étant pourvue sur le côté extérieur d'une feuille de protection pelable (230), qu'une couche de laque de couleur est de préférence appliquée sur le côté du corps façonné (180) qui est exempt d'enduction et que le corps façonné (180) ou le matériau composite (250) est pourvu sur ses deux côtés d'une structuration continue (160, 160') de telle manière que le corps façonné (180) ou le matériau composite (250) peut être déformé et plié dans toutes les coordonnées spatiales.

9. Bande d'étanchéité selon l'une des revendications 1 à 8,
**caractérisée en ce**
**que** la structuration (160, 160') avec ses sections configurées en relief (161 ; 161') et avec ses sections rentrées (162 ; 162') est configurée en étant décalée sur les deux côtés du corps façonné (180) ou du matériau composite (250) de telle manière que les sections en relief (161, 161') d'un côté respectif du corps façonné ou du matériau composite sont situées en face des sections rentrées (162, 162') de l'autre côté respectif du corps façonné ou du matériau composite.

10. Bande d'étanchéité selon l'une des revendications 1 à 9,
**caractérisée en ce**
**qu'**une couche de placage (250') en étain ou en un alliage contenant de l'étain ou en une plaque de plomb (350) et en étain ou en un alliage contenant de l'étain est appliquée sur un ou des deux côtés sur le matériau à base de plomb (190) du matériau composite (250).

11. Bande d'étanchéité selon la revendication 10,
**caractérisée en ce**
l'alliage contenant de l'étain de la couche de placage (250') du matériau composite (250) est constitué par la composition suivante :
Sn: 0,15 à 0,85 %
Sb : 0.05 à 0.15 %
Cu : 0,03 à 0,06 %
Bi : 0,01 à 0,10 %
Autres mélanges : 0,10 % maximum
Pb : reste.

12. Bande d'étanchéité selon la revendication 11,
**caractérisée en ce**
**que** le matériau à base de plomb (190) du matériau composite (250) est pourvu sur l'un des côtés ou des deux côtés d'un produit de placage constitué par une plaque de plomb (350) pourvue d'un côté d'un placage (170) en étain ou en un alliage d'étain réduite à l'épaisseur du placage, le produit de placage étant plaqué avec son côté plomb sur le matériau à base de plomb (190) qui, pour éviter des cassures intercristallines lors d'une déformation de la tôle de plomb, est constitué par un alliage contenant de l'étain avec la composition suivante :
Sn : 0,15 à 0,85 %
Sb : 0,05 à 0,15 %
Cu : 0,03 à 0,06 %
Bi : 0,01 à 0,10 %
Autres mélanges : 0,10 % maximum
Pb : reste.
